# EUROPÄISCHE PATENTSCHRIFT

(11) **EP 0 196 420 B1**
(45) Veröffentlichungstag und Bekanntmachung des Hinweises auf die Patenterteilung: **02.05.1990**
(21) Anmeldenummer: 86101387.8
(22) Anmeldetag: 03.02.1986
(51) Int. Cl.: C25D 7/06, C25D 5/08

(54) **Hochgeschwindigkeits-Elektrolysezelle für die Veredelung von bandförmigem Gut**
High-speed electrolytic cell for the treatment of metallic strip
Cellule électrolytique pour le traitement des bandes métalliques à grande vitesse

(30) Priorität: 23.03.1985 DE 3510592
(43) Veröffentlichungstag der Anmeldung: 08.10.1986
(73) Patentinhaber: Hoesch Stahl Aktiengesellschaft, 44120 Dortmund (DE)
(72) Erfinder: Bechem, Werner, Dipl.-Ing., D-5912 Hilchenbach (DE); Peters, Hubertus, Dipl.-Ing., D-4600 Dortmund (DE); Solbach, Werner, D-5241 Wallmenroth (DE); Wolfhard, Dietrich, Dr. Ing., D-4600 Dortmund 1 (DE); May, Hans-Joachim, Dipl.-Ing., D-5860 Iserlohn (DE); Schnettler, Roland, Dipl.-Ing., D-5800 Hagen (DE)

(56) Entgegenhaltungen:
- FR-A- 2 551 467
- US-A- 2 673 836
- IRON AND STEEL ENGINEER, Band 61, Nr. 12, Dezember 1984, Seiten 28-34, Pittsburgh, Pennsylvania, US; K. ISHIHARA et al.: "Modern electrolytic galvanizing line at Sumitomo"

## Beschreibung

Die Erfindung betrifft eine Vorrichtung nach dem Oberbegriff des Anspruches 1.

Eine solche Vorrichtung ist aus der FR-A 2 551 467 bekannt. In einer sogenannten vertikalen Galvanisierzelle wird dabei ein Stahlband durch ein Elektrolytbad von einer oberen Umlenk- oder Stromrolle zu einer unteren umlenkenden Tauchrolle und von dort zu einer weiteren oberen Umlenk-oder Stromrolle geführt. Der zu beschichtende absteigende und der aufsteigende Bandabschnitt sind dabei jeweils in einem Spalt zwischen senkrecht angeordneten Anoden geführt. Über außerhalb der Zelle bzw. des Gehäuses angeordnete Pumpen und entsprechende Leitungen, die zu Düsen jeweils am Spalteintritt führen, wird ein Elektrolytstrom erzeugt, der mit hoher Geschwindigkeit entgegen der Bandlaufrichtung die jeweiligen Bandabschnitte beaufschlagt.

Bei dieser bekannten Vorrichtung wird die gesamte sich im Gehäuse befindende Elektrolytmenge ständig über die externen Pumpen mit hohen Strömungsgeschwindigkeiten umgewälzt.

Die Aufgabe der Erfindung besteht darin, bei einer Vorrichtung der eingangs genannten Art den Energiebedarf für die Umwälzung des Elektrolyten zu verringern.

Gelöst wird die Erfindungsaufgabe mit einer Vorrichtung mit sämtlichen Merkmalen des Anspruches 1.

Die erfindungsgemäße Elektrolytführung in jeweils getrennten Gehäusen um den aufsteigenden und absteigenden zu beschichtenden Bandabschnitt in Verbindung mit den jeweils am Spalteintritt in den Anoden-Kathodenraum angeordneten Flüssigkeitsstrahlpumpen führt zu relativ kleinen Baueinheiten von erfindungsgemäßen Vorrichtungen, da die umzuwälzende Elektrolytmenge entscheidend reduziert wird und die vorgeschlagenen Flüssigkeitsstrahlpumpen gegenüber den üblicherweise eingesetzten externen Umlaufpumpen sehr viel geringere Abmessungen bei vergleichbaren Leistungen haben. Entscheidend verringert sich der Energiebedarf für die Umwälzung des Elektrolyten.

Anhand eines abgebildeten Ausführungsbeispieles wird die Erfindung im folgenden näher erläutert. Es zeigen:
Fig. 1 einen Schnitt in Längsrichtung durch eine erfindungsgemäße Vorrichtung zum Verzinken von Stahlband,
Fig. 2 einen Schnitt nach der Linie A-A in Fig. 1
Fig. 3 einen Schnitt nach der Linie B-B in Fig. 1
Fig. 4 einen Schnitt nach der Linie C in Fig. 1

Die in Fig. 1 dargestellte Verzinkungszelle 4 ist in der Regel Teil einer Anlage, in der mehrere solcher Vorrichtungen hintereinander angeordnet sind. Das zu beschichtende Stahlband 1 läuft dabei von einer oberen Stromrolle 2 mit seinem absteigenden Bandabschnitt 11 im Spalt 6 zwischen vertikal angeordneten Anoden 5 mittig hindurch zu einer Tauchrolle 3, die in dem mit dem Elektrolyten gefüllten Gehäuse 4 angeordnet ist. Von dieser umlenkenden Tauchrolle 3 wird das Band 1 mit seinem aufsteigenden Bandabschnitt 12 wiederum durch vertikal angeordnete zueinander parallele Anodenreihen 7 im entsprechend gebildeten Spalt 8 zu einer weiteren oberen Stromrolle 2 geführt.

Die Anoden 5 und 7 sind mit ihrer dem Band zugewandten Fläche parallel zur Ebene des durchgeführten Bandes angeordnet und an den oberen Anodenenden 51 bzw. 71 abnehmbar aufgehangen.

Um die Anodenpaare 5 herum ist ein getrenntes Gehäuse 41 ausgebildet, in dem eine Elektrolytströmung in Pfeilrichtung aufrechterhalten wird. Dazu sind in dem Raum zwischen der Gehäusewandung und den Anoden 5 Flüssigkeitsstrahlpumpen 9 angeordnet, deren Mischrohre 91 mit ihren schlitzdüsenartigen Enden gegen die untere Seite des Spaltes 6 gerichtet sind.

Auf diese Weise kann mit hoher Strömungsgeschwindigkeit bzw. mit hohem Strömungsdruck eine zur Bandlaufrichtung entgegengesetzte Elektrolytströmung erreicht werden, die in der Regel turbulent gehalten wird und zu günstigen Elektrolysebedingungen für den durchgeführten Bandabschnitt 11 führt.

Der oben zwischen den Elektroden 51 überströmende Elektrolytanteil fließt teilweise in den Überlaufauffang 43 und wird von dort durch ein äußeres System mit Pumpen, Filtern, Wärmetauscheraggregat und dergleichen wieder den Strahlpumpen 9 zugeführt.

Um die Anoden 7, in deren Spalt 8 der aufsteigende Bandabschnitt 12 geführt wird, ist ebenfalls ein getrenntes Gehäuse 42 vorgesehen. Der in diesem Gehäuse aufrechterhaltene Elektrolytstrom ist ebenfalls in seiner Richtung mit Pfeilen angegeben. Ober Flüssigkeitsstrahlpumpen 10 und deren Mischrohre 101 wird der Elektrolyt im unteren Bereich des Spaltes 8 angesaugt und durch die Mischrohre 101 in den entsprechenden Raum zwischen Gehäuse 42 und Anoden 7 gedrückt. Aufgrund der Saugwirkung wird im Spalt 8 eine große Strömungsgeschwindigkeit entgegen der Laufrichtung des Bandabschnittes 12 erzielt. Der zwischen den Anodenenden 71 austretende Überlaufstrom fließt wiederum in den Überlaufauffang 43 ab und wird über die Zuflußrohre 102 vom zwischengeschalteten Behandlungssystem den Strahlpumpen 10 wieder zugeführt. Die entsprechenden Zuflußrohre zu den Strahlpumpen 9 sind mit der Ziffer 92 bezeichnet.

## Patentansprüche

1. Vertikale elektrolytische Verzinkungszelle zur Veredlung von Stahlbändern, in der das zu veredelnde von einer oberen Umlenk- oder Stromrolle ablaufende Band in einem Gehäuse zu einer unteren umlenkenden Tauchrolle und von dort zu einer weiteren oberen Umlenk- oder Stromrolle geführt ist, wobei der zu veredelnde absteigende und der aufsteigende Bandabschnitt in einem Spalt zwischen senkrecht angeordneten Anoden von einem mittels Pumpen im Umlauf geführten Elektrolytstrom mit hoher Geschwindigkeit entgegen der Bandlaufrichtung beaufschlagbar ist, dadurch gekennzeichnet, daß um die Anoden-Kathodenräume (6, 8) bildenden Anoden (5, 7) sowohl für den absteigenden Bandabschnitt (11) als auch für den aufsteigenden Bandabschnitt (12) getrennte Gehäuse (41, 42) vorgesehen sind, in denen Elektrolytströme getrennt über in dem Raum zwischen den Gehäusewandungen der Gehäuse (41, 42) und den Anoden angeordneten Flüssigkeitsstrahlpumpen (9, 10) im Umlauf bewegt werden.

2. Vorrichtung nach Anspruch 1, dadurch gekennzeichnet, daß die vor dem Spalteintritt in den Kathodenraum (6) für den absteigenden Bandabschnitt (11) angeordneten Flüssigkeitsstrahlpumpen (9) Mischrohre (91) mit schlitzdüsenartigen Enden aufweisen.

## Claims

1. Vertical electrolytic galvanizing cell for the treatment of steel strip, in which the strip to be treated and which runs from an upper guide roller or directional roller is guided within a housing to a lower re-routing immersed roller and from there to a further upper guide roller or directional roller, wherein the descending strip section to be treated and the ascending strip section are subjected in respective gaps between vertically arranged anodes to a flow of electrolyte travelling at high speed in a direction opposite to the direction of movement of the strip, with said flow of electrolyte being maintained in a circulatory manner by means of pumps, characterised in that around the anodes (5, 7), which define anode-cathode spaces (6, 8), both for the descending strip section (11) and also for the ascending strip section (12), discrete housings (41, 42) are provided in which electrolyte flows in a circulatory manner separately in each housing by means of liquid jet pumps (9, 10) arranged in the space between the walls of the housings (41, 42) and the anodes.

2. Apparatus according to claim 1, characterised in that the liquid jet pumps (9) arranged in front of the entrance to the gap in the cathode space (6) for the descending strip section (11) include mixing tubes (91) with slotted nozzle type ends.

## Revendications

1. Cellule électrolytique verticale de galvanisation, pour traiter des bandes d'acier, dans laquelle la bande à traiter, provenant d'un rouleau supérieur de renvoi ou d'alimentation en courant est amenée, dans une enveloppe, à un rouleau inférieur de renvoi, immergé, et de là à un autre rouleau supérieur de renvoi ou d'alimentation en courant, la section de bande descendante à traiter, et la section montante pouvant être soumise, dans un intervalle entre des anodes disposées verticalement, à un courant d'électrolyte circulant en circuit fermé et à grande vitesse, grâce à des pompes, en sens inverse du déplacement de la bande, caractérisée en ce que des enveloppes séparées (41, 42) sont disposées autour des anodes (5, 7) formant les espaces anodes-cathodes (6, 8), aussi bien pour la section de bande descendante (11) que pour la section de bande montante (12), dans lesquelles des courants d'électrolyte séparés sont mis en circulation en circuit fermé par les pompes à jet de liquide (9, 10) disposée dans l'espace entre les parois des enveloppes (41, 42) et les anodes (5, 7).

2. Dispositif selon la revendication 1, caractérisé en ce que les pompes à jet de liquide (9) disposées avant l'ouverture d'entrée de l'espace cathodique (6) pour la section de bande descendante (11), présentent des tubes de mélange (91) à extrémités en forme de tuyères à fente.
